# EUROPÄISCHE PATENTSCHRIFT

(11) **EP 2 256 083 B1**
(45) Veröffentlichungstag und Bekanntmachung des Hinweises auf die Patenterteilung: **08.07.2015**
(21) Anmeldenummer: 09161599.7
(22) Anmeldetag: 29.05.2009
(51) Int. Cl.: B67B 7/92

(54) **Ampullenbrechhilfe**
Ampoule break aid
Aide pour la rupture d'ampoules

(43) Veröffentlichungstag der Anmeldung: 01.12.2010
(73) Patentinhaber: Ivoclar Vivadent AG, 9494 Schaan (LI)
(72) Erfinder: Müller, Frank, 6800 Feldkirch (AT)
(74) Vertreter: Baronetzky, Klaus

(56) Entgegenhaltungen:
- WO-A2-2007/042828
- DE-T2- 69 110 145
- GB-A- 2 081 692
- GB-A- 2 352 233
- US-A- 2 865 524
- US-A- 2 977 014
- US-B1- 6 540 125

## Beschreibung

Die Erfindung betrifft eine Ampullenbrechhilfe, gemäß dem Oberbegriff von Anspruch 1 und wie aus der DE 691 10 145 T bekannt.

Für die vor Verunreinigung sichere Aufbewahrung von Flüssigkeiten haben sich Ampullen aus Glas bewährt, die die Flüssigkeit vollständig umgeben. In Gegensatz zu einer Flasche verfügen derartige Ampullen nicht über einen Deckel oder sonstigen Verschluss. Zum Öffnen wird vielmehr der obere Teil der Ampulle, der sogenannte Kopfabschnitt, kurzerhand abgebrochen, und die Nutzflüssigkeit steht dann in dem unteren Teil der Ampulle, dem sogenannten Nutzabschnitt, zur Verfügung. Derartige Ampullen können beispielsweise im pharmazeutischen Bereich, insbesondere aber für Dentalapplikationen, die erforderliche Flüssigkeit in der geforderten geringen Menge preisgünstig zur Verfügung zu stellen.

Das Abbrechen des Kopfabschnitts erfolgt zweckmäßig über eine Sollbruchstelle, beispielsweise eine Einschnürung an der Ampulle. Typischerweise gelingt das Brechen, indem der Zahnarzt oder Arzt von Hand die Ampulle an der entsprechenden Stelle abknickt. Der Nutzabschnitt der Ampulle ist für sich jedoch nicht aufstellbar oder abstellbar, so dass der Arzt oder Zahnarzt bei einem Teilverbrauch der Flüssigkeit den Nutzabschnitt kurzerhand auf eine Unterlage legt, in der Hoffnung, dass durch die Kohäsion der Flüssigkeit und die im Durchmesser verminderte Auslassöffnung an der Einschnürung der Sollbruchstelle keine Flüssigkeit austritt.

Manche Ärzte und Zahnärzte empfinden das Brechen der Glasampulle von Hand als Risiko und haben die Befürchtung, dass sie sich verletzen, wenn die Ampulle an einer unerwünschten Stelle zerbricht. In der Praxis etwas relevanter ist auch die Tatsache, dass an der Sollbruchstelle meist ein scharfkantiger Glasrand vorliegt, der tatsächlich ein gewisses Verletzungsrisiko mit sich bringt.

Um die Risiken zu reduzieren und die Handhabung zu verbessern, sind Ampullenhalter bekannt geworden, die als Schutz für die Ampulle dienen. Eine derartige Lösung lässt sich beispielsweise der DE 691 10 145 T entnehmen. Bei dieser Lösung ist eine asymmetrische Aufnahme der Ampulle in der Ampullenbrechhilfe vorgesehen. Die Ampullenbrechhilfe umgibt die Ampulle vollständig. Er ist im Grunde zweiteilig ausgebildet und besteht aus einem Grundkörper für die Aufnahme des Nutzabschnitts und einer Kappe für die Aufnahme des Kopfabschnitts. Die Kappe ist asymmetrisch zum Kopfabschnitt, und für das Einführen muss die Ampulle an eine bestimmte Stelle gedrückt werden, damit die Sollbruchstelle im Wesentlichen mit der Trennlinie zwischen Kappe und Grundkörper übereinstimmt.

Diese Lösung ist zwar im Grunde gut für den Schutz der Ampulle geeignet. Nachteilig bei dieser Lösung ist jedoch, dass in der Praxis ein Brechen an einer Fehlstelle, also nicht gerade an der Sollbruchstelle, nicht ausgeschlossen ist. Dies kann sogar dazu führen, dass Glaspartikel absplittern und ggf. in die Flüssigkeit geraten, oder sonst zu Verletzungen beitragen können. Dies ist besonders unerwünscht und auch gefährlich, denn auch gerade bei in Ampullenhaltern aufgenommenen Ampullen wird leicht übersehen, dass ein kleines Stückchen Glas fehlt. Der Zahnarzt oder Arzt hat auch keine Möglichkeit, durch Aneinanderhalten des Kopfabschnitts und des Nutzabschnitts festzustellen, ob ein Glaspartikelchen verloren gegangen ist, denn der Ampullenhalter oder die Ampullenbrechhilfe verdeckt die Glasampulle ständig oder nahezu vollständig.

Es sind darüber hinaus zahlreiche andere Ausgestaltungen von Ampullenhaltern und Ampullenschutzvorrichtungen bekannt geworden. Beispielhaft sei in diesem Zusammenhang auf die immerhin etwas neuere US 6,540,125 verwiesen. Diese Lösung ist recht stark von der Geschicklichkeit des handhabenden Arztes oder Zahnarztes abhängig.

Demgegenüber liegt der Erfindung die Aufgabe zugrunde, eine Ampullenbrechhilfe gemäß dem Oberbegriff von Anspruch 1 zu schaffen, der zuverlässiger bedienbar, preisgünstig herzustellen und ergonomisch verbessert ist.

Diese Aufgabe wird erfindungsgemäß durch Anspruch 1 gelöst. Vorteilhafte Weiterbildungen ergeben sich aus den Unteransprüchen.

Erfindungsgemäß ist es vorgesehen dass der Grundkörper einen Vorsprung aufweist, der die Höhenfestlegung für den Nutzabschnitt und damit die Glasampalle erlaubt, so dass der Nutzabschnitt in dem Grundkörper bodenseitig und seitlich insbesondere spielfrei abgestützt ist und durch Reibschluss in diesem gehalten ist, so dass der Nutzabschnitt beim Ausschütten einer in den Nutzabschnitt aufgenommenen Flüssigkeit in dem Grundkörper verbleibt.

Es ist vorgesehen, die Ampullenbrechhilfe mit einem definierten Drehlager zu versehen, das eine sichere Führung von Kopfabschnitt und Nutzabschnitt gewährleistet. Durch die exakte Höhenfestlegung der Glasampulle gegenüber der Ampullenbrechhilfe ist damit sichergestellt, dass die Knickwirkung stets an der gleichen Stelle, nämlich an der Sollbruchstelle der Ampulle, aktiv ist, so dass ein Bruch mit Splitterwirkung mit an Sicherheit grenzender Wahrscheinlichkeit ausgeschlossen ist.

Besonders günstig ist es, dass durch die Drehachse mit dem Drehlager ein gezieltes und geführtes Abrollen von Kopfabschnitt und Nutzabschnitt aufeinander bzw. aneinander realisiert werden kann. Dies ermöglicht es, die abrupte Bruchbewegung, die die Überwindung eines Widerstands erfordert, in eine geführte und insofern definiert verlaufende Bewegung zu überführen, wobei zugleich sichergestellt ist, dass weder die offenen Schnittkanten der Kappe noch diejenigen des Grundkörpers nach Trennung dieser voneinander vorspringen.

Dies kann beispielsweise dadurch realisiert sein, dass entsprechend dem Drehlager ein Abschnitt an seiner dem anderen Abschnitt zugewandten Stirmseite nach der Art einer Gelenkpfanne und der andere nach der Art eines Gelenkkopfes ausgebildet ist. Die Drehachse verläuft stets quer durch die Ampulle und durch die Sollbruchstelle. In Richtung der Längsachse der Ampulle entsteht dadurch ein Vorspringen eines Teils des Nutzabschnitts und eines Teils des Kopfabschnitts in Richtung auf den anderen Abschnitt zu, da diese insofern ineinander greifen.

Dies bedingt, dass die Schnittkanten und Schnittstellen je gegenüber den vordersten Stellen der Abschnitte zurückspringen, so dass insofern gegenüber eine geschützte Aufnahme der Schnittkanten realisiert ist.

Dies ist mit überraschend einfachen Mitteln möglich; der Nutzabschnitt und der Kopfabschnitt können je aus einem preisgünstigen Kunststoffmaterial realisiert sein, das auch zusätzlich eine gewisse Dämpfungsfunktion für Erschütterungen ermöglicht, so dass die aus Glas bestehende Ampulle besser geschützt ist.

In vorteilhafter Ausgestaltung ist es möglich, die Höhenlage der Ampulle relativ zur Ampullenbrechhilfe durch Vorsprünge festzulegen, die sicherstellen, dass die Drehachse exakt durch die Sollbruchstelle verläuft. Bevorzugt ist eine im Wesentlichen kreissymmetrische Ausgestaltung oder eine Ausgestaltung mit Rippen, die sich kreisförmig erstrecken, so dass nach innen eine gleichmäßige Abstützung der Ampulle erfolgt.

Bevorzugt ist zusätzlich eine Art Auszugssicherung der Glasampulle in ihrem Grundkörper aus dem Nutzabschnitt vorgesehen. Dies kann durch eine federnde Rastnase realisiert sein, die verhindert, dass der Nutzabschnitt nach Brechen der Sollbruchstelle versehentlich den Grundkörper verlässt.

Andererseits ist es besonders günstig, wenn der Grundkörper selbst für sich genommen standfest ist und an seiner Grundfläche beispielsweise ein Verhältnis von höchstens 1:2 zur Höhe des Grundkörpers aufweist. Die Standsicherheit ist dadurch in besonders guten Maße gegeben, wobei es auch möglich ist, kleine Füßchen vorzusehen, die sich nach außen wegspreizen, oder einen vorspringenden Wulst anzubringen, um materialsparend die erwünschte Standfestigkeit zu realisieren.

Erfindungsgemäß besonders günstig ist es, dass das Drehlager durch zueinander passende Bogenabschnitte an den Stirnflächen von Kappe und Grundkörper gebildet ist, wobei der konvexe Bogenabschnitt insbesondere an dem Grundkörper ausgebildet ist.

Erfindungsgemäß besonders günstig ist es, dass die Kappe und der Grundkörper an ihren einander zugewandten Stirnflächen Stützflächen aufweisen, die die Drehbewegung des Drehlagers begrenzen und dass die Schwenkbeweglichkeit des Lagers insbesondere auf weniger als +/- 30°, bevorzugt weniger als +/- 20° und besonders bevorzugt auf etwa +/-10° beschränkt ist.

Erfindungsgemäß besonders günstig ist es, dass der Grundkörper und/oder die Kappe aus einem elastischeren und insbesondere auch weicheren Material als die Glasampulle, insbesondere aus elastisch eingestelltem Kunststoff, gebildet ist.

Erfindungsgemäß besonders günstig ist es, dass der Grundkörper eine Standfläche aufweist, über welche die in der Ampullenbrechhilfe aufgenommene Glasampulle sicher steht, auch bei abgebrochenem Kopfabschnitt, und dass der Grundkörper insbesondere von der Standfläche ausgehend zum Drehlager hin sich konisch zulaufend verjüngt.

Erfindungsgemäß besonders günstig ist es, dass die Standfläche einen nach außen weisenden Vorsprung, insbesondere einen umlaufenden Wulst, aufweist.

Erfindungsgemäß besonders günstig ist es, dass der Kopfabschnitt und der Nutzabschnitt an dem Drehlager miteinander übereinstimmende Innenkonturen und Außenkonturen aufweisen.

Erfindungsgemäß besonders günstig ist es, dass der Grundkörper und/oder die Kappe an ihren einander zugewandten Stirnflächen Schürzen aufweisen, die der Abstützung von Grundkörper und Kappe aneinander quer zur Richtung der Drehachse des Drehlagers dienen.

Erfindungsgemäß besonderes günstig ist es, dass der Grundkörper eine Füllstandsanzeige, insbesondere einen vertikalen Sichtschlitz aufweist, der den Flüssigkeitsspiegel der in dem Nutzabschnitt aufbewarten Nutzflüssigkeit zeigt.

Erfindungsgemäß besonders günstig ist es, dass der Kopfabschnitt in der Kappe insbesondere reibschlüssig aufgenommen ist, und dass die Kappe eine insbesondere konisch zulaufende Innenkontur aufweist.

Erfindungsgemäß besonders günstig ist es, dass die Kappe mindestens einen radial nach einwärts weisenden Vorsprung für die Abstützung des Kopfabschnitts aufweist.

Erfindungsgemäß besonders günstig ist es, dass der Grundkörper und die Kappe die Glasampulle vollständig, ggf. unter Belassung von Fenstern, umgibt.

Erfindungsgemäß besonders günstig ist es, dass der Grundkörper und die Kappe zweiteilig ausgebildet sind und in aufgebrochenem Zustand der Glasampulle sowohl der Nutzabschnitt in den Grundkörper als auch der Kopfabschnitt in der Kappe je versenkt aufgenommen sind, so dass die Sollbruchstelle der Glasampulle gegenüber den Stirnflächen von Kappe und Grundkörper im Wesentlichen je versenkt angeordnet ist.

Erfindungsgemäß besonders günstig ist es, dass ein von der Ampullenbrechhilfe zur Glasampulle hin weisender Vorsprung vorgesehen ist, der die Glasampulle abstützt und die relative Höhe der Ampulle in der Ampullenbrechhilfe festlegt.

Weitere Vorteile, Einzelheiten und Merkmale ergeben sich aus der nachfolgende Beschreibung mehrerer Ausführungsbeispiele anhand der Zeichnungen. Es zeigen:
- Fig. 1: eine schematische Seitenansicht einer Ausführungsform einer erfindungsgemäßen Ampullenbrechhilfe;
- Fig. 2: eine teilweise aufgebrochene Seitenansicht der Ausführungsform gemäß Fig. 1, jedoch aus einer anderen Blickrichtung;
- Fig. 3: eine vergrößerte Darstellung des Drehlagers in der Ausführungsform gemäß Fig. 1;
- Fig. 4: eine weitere Darstellung des Drehlagers gemäß Fig. 3 jedoch in einer anderen Schwenkposition;
- Fig. 5: eine Schnittdarstellung einer erfindungsgemäßen Ampullenbrechhilfe, unter Darstellung der Ampulle;
- Fig. 6: eine Darstellung gemäß Fig. 5, wobei die Ampulle jedoch bereits gebrochen ist;
- Fig. 7: eine modifizierte Ausführung der Kappe für eine Ampullenbrechhilfe gemäß Fig. 5 und Fig. 6;
- Fig. 8: eine modifizierte Darstellung eines Grundkörpers für eine Ampullenbrechhilfe gemäß den Fig. 5 und Fig. 6;
- Fig. 9: eine Seitenansicht des Grundkörpers gemäß Fig. 8; und
- Fig. 10: die Verwendung eines Grundkörpers gemäß Fig. 8 und Fig. 9 für eine modifizierte Ausführungsform einer Ampullenbrechhilfe.

Die Ampullenbrechhilfe 10 gemäß Fig. 1 weist eine Kappe 12 und einen Grundkörper 14 auf, die eine zueinander passende Ausgestaltung an ihren Stirnflächen 16 und 18 aufweisen.

Die Kappe 12 weist eine grundsätzliche Ausgestaltung auf, die sich von unten nach oben konisch verjüngt. Dies gilt gleichermaßen für den Grundkörper 14, dessen obere Stirnfläche 18 im Wesentlichen den gleichen Durchmesser wie die untere Stirnfläche 16 der Kappe 12 aufweist.

Die Kappe 12 weisst eine Griffmulde 20 auf, die die Führung der Hand beim Brechen der Ampulle erleichtern soll. An ihrer Unterseite sind in der Darstellung gemäß Fig. 1 rechts und links Gelenkpfannen 22 und 24 eines Drehlagers 26 ausgebildet, das mit entsprechenden Gelenkköpfen 28 und 30 an der Oberseite des Grundkörpers 14 zusammenwirkt.

Ferner erstrecken sich seitlich daneben Schürzen 32 und 34 der Kappe 12 über das Drehlager 26 nach unten hinaus, die zugleich der Führung der beiden Teile der Ampullenbrechhilfe aneinander dienen und auch eine Abstützung ermöglichen.

Fig. 2 zeigt, dass die Gelenkpfanne 24, aber auch der Gelenkkopf 30 im Wesentlichen halbkreisförmig ausgebildet ist. Damit ergibt sich für das Drehlager eine Drehachse 36, und die Schwenkbewegung der Kappe 12 gegen den Grundkörper 14 lässt sich in der gewünschten Weise durch Anschläge 16 und 18 begrenzen.

Dies ist aus Fig. 3 und Fig. 4 ersichtlich, die das Drehlager 26 in vergrößerter Darstellung zeigen. Wie ersichtlich ist, bildet die Stirnfläche 16 auf der Stirnfläche 18 eine Abstützung im Bereich der Schürze 32, so dass die Schwenkbeweglichkeit der Kappe 12 gegenüber dem Grundkörper 14 auf etwa 30 Grad von der Vertikalen beschränkt ist.

Fig. 5 zeigt eine modifizierte Ausgestaltung der Ampullenbrechhilfe 10, wobei auch die Aufnahme der Glasampulle 40 in der Ampullenbrechhilfe 10 dargestellt ist. Die Glasampulle 40 weist einen Kopfabschnitt 42 und einen Nutzabschnitt 44 auf, die aneinander einstückig verbunden sind. Die Verbindung erfolgt über eine Sollbruchstelle 46, die in an sich bekannter Weise durch eine Einführung gebildet ist, die an sich beispielsweise angeritzt sein kann. Eine Glasampulle 40, die - ohne Ampullenbrechhilfe -, abgeknickt wird, bricht typischerweise an genau der Sollbruchstelle und hinterlässt damit zwei getrennte Teile, nämlich den Kopfabschnitt 42 und den Nutzabschnitt 44.

Die exakte Ausgestaltung der Glasampulle 40 lässt sich in weiten Bereichen an die Erfordernisse anpassen. Es ist jedoch bevorzugt, dass der Nutzabschnitt 44 wesentlich größer als der Kopfabschnitt ist, beispielsweise das 3- bis 50-fache Volumen aufweist.

Der Kopfabschnitt 42 wird sicher in der Kappe 12 geführt und der Nutzabschnitt 44 wird sicher in den Grundkörper 40 geführt. Hierzu ist die Innenfläche der betreffenden Teile der Ampullenbrechhilfe 10 je an die Außenfläche der beiden Abschnitte 42 und 44 angepasst. Damit erfolgt auch eine Höhenfestlegung der Abschnitte relativ zu der Ampullenbrechhilfe, so dass die Sollbruchstelle 46 exakt auf der Drehachse 36 liegt, die in Fig. 5 zudem schematisch angedeutet ist.

Der Grundkörper 14 weist auch einen Vorsprung 48 auf, der die Höhenfestlegung für den Nutzabschnitt 44 und damit die Glasampulle 40 erlaubt. Die Befüllung der Ampullenbrechhilfe 10 mit der Glasampulle 40 erfolgt so, dass bei abgenommener Kappe 12 die Ampulle 40 kurzerhand in den Grundkörper 14 eingedrückt wird, und dass dann der Kopfabschnitt 12 aufgesetzt wird, so dass er den Kopfabschnitt 42 übergreift.

Der Nutzabschnitt 44 ist in dem Grundkörper 14 kraftschlüssig oder mit einer hier nicht dargestellten Rastnase sicher aufgenommen. Gleiches gilt für die Aufnahme des Kopfabschnitts 42 in der Kappe 12.

Wie aus Fig. 5 ebenfalls ersichtlich ist, ist seitlich in dem Grundkörper 14 ein Sichtschlitz 50 ausgebildet, der es ermöglicht, die Füllhöhe des Nutzabschnitts 44 von außen festzustellen. Der Grundkörper 14 weist darüber hinaus unten eine vergrößerte Aufstandsfläche 52 auf, die dazu dient, sicherzustellen, dass der mit Flüssigkeit gefüllte Nutzabschnitt 44 nicht versehentlich umkippt. Hierbei kommt der erfindungsgemäßen Ampullenbrechhilfe 10 auch die insgesamt konische Ausgestaltung der beiden Teile der Ampullenbrechhilfe 10 zugute.

Aus Fig. 6 ist ersichtlich, in welcher Weise ein Brechen der Ampulle 40 an der Sollbruchstelle 46 erfolgt. Durch seitliches Abknicken der Kappe 12 gegenüber dem Grundkörper 14 bricht die Ampulle 40 an der Sollbruchstelle 46, wobei zugleich die Kappe 12 gegenüber dem Grundkörper 14 an dem Drehlager 26 abrollt.

Aus Fig. 7 ist ersichtlich, in welcher Weise über elastische Vorsprünge 54 der Kopfabschnitt 42 (vergleiche Fig. 5) in der Kappe 12 gehalten werden kann. Zusätzlich kann ein eingelegter Dichtring 56 vorgesehen sein, der ebenfalls eine elastische Lagerung für den Kopfabschnitt und damit die Glasampulle 40 bietet.

Fig. 8 zeigt, dass ein ähnlicher Dichtring 58 auch im unteren Bereich des Grundkörpers 14 realisiert sein kann. Durch einen derartigen Dichtring, der beispielsweise aus Kunststoff oder Kautschuk bestehen kann, wird ein elastischer Reibschluss erzeugt, der sicher verhindert, dass die Glasampulle 44 in ihren beiden Abschnitten je aus der Ampullenbrechhilfe herausrutscht.

Aus Fig. 9 ist ersichtlich, dass sich der Sichtschlitz 50 über nahezu die gesamte Höhe des Grundkörpers 14 erstrecken kann. Die Aufstandsfläche 52 weist eine Breite auf, die nahezu der Höhe des Grundkörpers 14 entspricht.

Fig. 10 zeigt, in welcher Weise eine Ampulle 40 mit einem wesentlich keinen Kopfabschnitt 42 erfindungsgemäß aufgenommen werden kann. Die Kappe 12 ist in diesem Ausführungsbeispiel ebenfalls deutlich verkleinert und die Sollbruchstelle ist knapp unterhalb des oberen Endes der Glasampulle 40 angeordnet.

Die Ampullenbrechhilfe kann auch als Ampullenschutz bezeichnet werden.

## Patentansprüche

1. Ampullenbrechhilfe für eine Glasampulle (40), wobei die Glasampulle (40) eine vorgegebene Sollbruchstelle (46) zwischen einem Kopfabschnitt (42) und einen Nutzabschnitt (44) und die Ampullenbrechhilfe (10) einen den Nutzabschnitt (44) aufnehmenden Grundkörper (14) und einer den Kopfabschnitt (42) übergreifenden Kappe (12) aufweisen, wobei die Kappe (12) an dem Grundkörper (14) abgestützt ist, und Kappe (12) und Grundkörper (14) ein Drehlager (26) ausbilden, das eine Drehachse (36) aufweist, die im Wesentlichen die Sollbruchstelle (46) durchtritt, **dadurch gekennzeichnet, dass** der Grundkörper (14) einen Vorsprung (48) aufweist, der die Höhenfestlegung für den Nutzabschnitt (44) und damit die Glasampulle (40) erlaubt, sodass der Nutzabschnitt (44) in dem Grundkörper (14) bodenseitig und seitlich abgestützt ist und durch Reibschluss in diesem gehalten ist, so dass der Nutzabschnitt (44) beim Ausschütten einer in den Nutzabschnitt (44) aufgenommenen Flüssigkeit in dem Grundkörper (14) verbleibt.

2. Ampullenbrechhilfe nach Anspruch 1, **dadurch gekennzeichnet, dass** das Drehlager (26) durch zueinander passende Bogenabschnitte an den Stirnflächen (16, 18) von Kappe (12) und Grundkörper (14) gebildet ist, wobei der konvexe Bogenabschnitt insbesondere an dem Grundkörper (14) ausgebildet ist.

3. Ampullenbrechhilfe nach einem der vorhergehenden Ansprüche, **dadurch gekennzeichnet, dass** die Kappe (12) und der Grundkörper (14) an ihren einander zugewandten Stirnflächen (16, 18) Stützflächen aufweisen, die die Drehbewegung des Drehlagers (26) begrenzen, und dass die Schwenkbeweglichkeit des Lagers, insbesondere auf weniger als +/- 30°, bevorzugt weniger als +/- 20° und besonders bevorzugt auf etwa +/-10° beschränkt ist.

4. Ampullenbrechhilfe nach einem der vorhergehenden Ansprüche, **dadurch gekennzeichnet, dass** der Grundkörper (14) und/oder die Kappe (12) aus einem elastischeren und insbesondere auch weicheren Material als die Glasampulle (40), insbesondere aus elastisch eingestelltem Kunststoff, gebildet ist.

5. Ampullenbrechhilfe nach einem der vorhergehenden Ansprüche, **dadurch gekennzeichnet, dass** der Grundkörper (14) eine Standfläche (52) aufweist, über welche die in der Ampullenbrechhilfe (10) aufgenommene Glasampulle (40) sicher steht, auch bei abgebrochenem Kopfabschnitt (42), und dass der Grundkörper (14) insbesondere von der Standfläche ausgehend zum Drehlager (26) hin sich konisch zulaufend verjüngt.

6. Ampullenbrechhilfe nach Anspruch 5, **dadurch gekennzeichnet, dass** die Standfläche einen nach außen weisenden Vorsprung (52), Insbesondere einen umlaufenden Wulst, aufweist.

7. Ampullenbrechhilfe nach einem der vorhergehenden Ansprüche, **dadurch gekennzeichnet, dass** der Grundkörper (14) und/oder die Kappe (12) an ihren einander zugewandten Stirnflächen (16, 18) Schürzen (32, 34) aufweisen, die der Abstützung von Grundkörper (14) und Kappe (12) aneinander quer zur Richtung der Drehachse (36) des Drehlagers (26) dienen.

8. Ampullenbrechhilfe nach einem der vorhergehenden Ansprüche, **dadurch gekennzeichnet, dass** der Grundkörper (14) eine Füllstandsanzeige (50), insbesondere einen vertikalen Sichtschlitz (50) aufweist, der den Flüssigkeitsspiegel der in dem Nutzabschnitt (44) aufbewarten Nutzflüssigkeit zeigt.

9. Ampullenbrechhilfe nach einem der vorhergehenden Ansprüche, **dadurch gekennzeichnet, dass** der Kopfabschnitt (42) in der Kappe (12) insbesondere reibschlüssig aufgenommen ist, und dass die Kappe (12) eine insbesondere konisch zulaufende Innenkontur aufweist.

10. Ampullenbrechhilfe nach Anspruch 9, **dadurch gekennzeichnet, dass** die Kappe (12) mindestens einen radial nach einwärts weisenden Vorsprung (54) für die Abstützung des Kopfabschnitts (42) aufweist.

11. Ampullenbrechhilfe nach einem der vorhergehenden Ansprüche, **dadurch gekennzeichnet, dass** der Grundkörper (14) und die Kappe (12) die Glasampulle (40) vollständig, ggf. unter Belassung von Fenstern, umgibt.

12. Ampullenbrechhilfe nach einem der vorhergehenden Ansprüche, **dadurch gekennzeichnet, dass** der Grundkörper (14) und die Kappe (12) zweiteilig ausgebildet sind und in aufgebrochenem Zustand der Glasampulle (40) sowohl der Nutzabschnitt (44) in den Grundkörper (14) als auch der Kopfabschnitt (42) in der Kappe (12) Je versenkt aufgenommen sind, so dass die Sollbruchstelle (46) der Glasampulle (40) gegenüber den Stirnflächen (16, 18) von Kappe (12) und Grundkörper (14) im Wesentlichen Je versenkt angeordnet ist.

13. Ampullenbrechhilfe nach einem der vorhergehenden Ansprüche, **dadurch gekennzeichnet, dass** ein von der Ampullenbrechhilfe (10) zur Glasampulle (40) hin weisender Vorsprung (48) vorgesehen Ist, der die Glasampulle (40) abstützt und die relative Höhe der Ampulle in der Ampullenbrechhilfe (10) festlegt.

## Claims

1. An ampule breaking aid for a glass ampule (40), wherein the glass ampule (40) comprises a predetermined breaking point (46) between a head portion (42) and a use portion (44), and wherein said ampule breaking aid (10) comprises a base body (14) that receives the use portion (44) and a cap (12) that overlaps the head portion (42), wherein the cap (12) is supported on the base body (14), and wherein the cap (12) and the base body (14) form a pivot bearing (26) comprising an axis of rotation (36) that substantially passes through the predetermined breaking point (46), **characterized in that** the base body (14) comprises a protrusion (48) which allows for the height determination for the use portion (44) and thus for the glass ampule (40) such that the use portion (44) is supported on the bottom and the sides of the base body (14) and held in it by frictional contact such that the use portion (44) remains in the base body (14) when pouring out a liquid received in the use portion (44).

2. The ampule breaking aid as claimed in claim 1, **characterized in that** the cap (12) and the base body (14) form said pivot bearing (26) with the aid of curved sections matching one another at the the front surfaces (16, 18) thereof, wherein the convex curved section is in particular formed at the base body (14).

3. The ampule breaking aid as claimed in one of the preceding claims, **characterized in that** the cap (12) and the base body (14) comprise support surfaces at the front surfaces (16, 18) thereof facing one another, said support surfaces limiting the rotary motion of the pivot bearing (26), and **in that** the pivot movability of the bearing is limited in particular to less than +/-30°, preferably to less than +/-20° and particularly preferably to approximately +/-10°.

4. The ampule breaking aid as claimed in one of the preceding claims, **characterized in that** the base body (14) and/or the cap (12) are comprised of a more flexible and in particular softer material than the glass ampule (40), in particular of a flexibly preset plastic material.

5. The ampule breaking aid as claimed in one of the preceding claims, **characterized in that** the base body (14) comprises a platform (52) with the aid of which the glass ampule (40) that is received within the ampule breaking aid (10) stands securely even in the case of a broken-off head portion (42), and **in that** the base body (14) tapers towards the pivot bearing (26), in particular starting from the platform.

6. The ampule breaking aid as claimed in claim 5, **characterized in that** the platform comprises an outward-facing protrusion (52), in particular a circumferential bead.

7. The ampule breaking aid as claimed in one of the preceding claims, **characterized in that** the base body (14) and/or the cap (12) comprise aprons (32, 34) at the front surfaces (16, 18) thereof facing one another, said aprons (32, 34) serving to support the base body (14) and the cap (12) relative to one another transversely to the direction of the axis of rotation (36) of the pivot bearing (26).

8. The ampule breaking aid as claimed in one of the preceding claims, **characterized in that** the base body (14) comprises a filling level indication (50), in particular a vertical viewing slot (50) that indicates the liquid level of the use liquid stored in the use portion (44).

9. The ampule breaking aid as claimed in one of the preceding claims, **characterized in that** the head portion (42) is received within the cap (12) in particular in a non-positive manner, and **in that** the cap (12) comprises a particularly tapered inner contour.

10. The ampule breaking aid as claimed in claim 9, **characterized in that** the cap (12) comprises at least one radially inward-facing protrusion (54) for supporting the head portion (42).

11. The ampule breaking aid as claimed in one of the preceding claims, **characterized in that** the base body (14) and the cap (12) completely surround the glass ampule (40), if applicable leaving some windows.

12. The ampule breaking aid as claimed in one of the preceding claims, **characterized in that** the base body (14) and the cap (12) are formed in two pieces, and **in that** in the broken condition of the glass ampule (40) both the use portion (44) in the base body (14) and the head portion (42) in the cap (12) are each received in a recessed manner, so that the predetermined breaking point (46) of the glass ampule (40) is substantially arranged in a recessed manner relative to the front surfaces (16, 18) of the cap (12) and the base body (14), respectively.

13. The ampule breaking aid as claimed in one of the preceding claims, **characterized in that** a protrusion (48) pointing from the ampule breaking aid (10) to the glass ampule (40) is provided, said protrusion (48) supporting the glass ampule (40) and determining the relative height of the ampule in the ampule breaking aid (10).

## Revendications

1. Appareil d'aide à l'ouverture d'une ampoule en verre (40), où l'ampoule en verre (40) présente un point de cassure prédéterminé (46) entre une partie de tête (42) et une partie utile (44) et l'appareil d'aide à l'ouverture d'une ampoule (10) présente un corps de base (14) accueillant la partie utile (44) et un capuchon (12) chevauchant la partie de tête (42), où le capuchon (12) est maintenu sur le corps de base (14) et capuchon (12) et corps (14) forment un palier rotatif (26), qui présente un axe de rotation (36) qui essentiellement passe a travers le point de cassure (46), **caractérisé en ce que** le corps de base présente une saillie (48), qui permet le réglage de la hauteur de la partie utile (44) et par conséquent de l'ampoule en verre (40), afin que la partie utile (44) soit maintenue sur le fond et sur les côtés dans le corps de base (14) et y est retenue par frottement afin que la partie utile (44) reste dans le corps de base lors du versement d'un liquide contenu dans la partie utile (44).

2. Appareil d'aide à l'ouverture d'une ampoule selon la revendication 1, **caractérisé en ce que** le palier rotatif (26) est formé par des parties arquées appariées sur les faces frontales (16, 18) du capuchon (12) et du corps de base (14), où la partie arquée convexe est formée en particulier sur le corps de base (14).

3. Appareil d'aide à l'ouverture d'une ampoule selon l'une des revendications précédentes, **caractérisé en ce que** le capuchon (12) et le corps de base (14) présentent des surfaces d'appui sur leurs faces frontales (16,18) tournées l'une vers l'autre, qui limitent la rotation du palier rotatif (26) et que le mouvement de pivotement du palier est limitée à moins de +/- 30º, de préférence moins de +/-20° et encore plus préférablement moins de +/- 10°.

4. Appareil d'aide à l'ouverture d'une ampoule selon l'une des revendications précédentes, **caractérisé en ce que** le corps de base (14) et/ou le couvercle (12) est formé d'un matériau plus élastique et en particulier aussi plus souple que l'ampoule en verre (40), en particulier du plastique élastique.

5. Appareil d'aide à l'ouverture d'une ampoule selon l'une des revendications précédentes, **caractérisé en ce que** le corps de base (14) a une surface de support (52), par le biais de laquelle l'ampoule en verre (40) repose solidement dans l'appareil d'aide à l'ouverture d'une ampoule (10), même si la partie de tête est cassée (42) et que le corps de base (14) est taillé en cône en particulier à partir de la surface de support vers le palier de pivotement (26).

6. Appareil d'aide à l'ouverture d'une ampoule selon la revendication 5, **caractérisé en ce que** la surface de support présente une saillie (52) orientée vers l'extérieur, en particulier un anneau circonférentielle.

7. Appareil d'aide à l'ouverture d'une ampoule selon l'une des revendications précédentes, **caractérisé en ce que** le corps de base (14) et/ou le capuchon (12) présentent des tabliers (32, 34) sur leurs faces frontales (16, 18) tournées l'une vers l'autre, qui servent au maintien du corps de base (14) et du bouchon (12) transversalement à la direction de l'axe de rotation (36) du palier rotatif (26).

8. Appareil d'aide à l'ouverture d'une ampoule selon l'une des revendications précédentes, **caractérisé en ce que** le corps de base (14) présente un indicateur de niveau (50) en particulier une fente de visualisation (50) verticale, indiquant le niveau du liquide utile conservé dans la partie utile (44).

9. Appareil d'aide à l'ouverture d'une ampoule selon l'une des revendications précédentes, **caractérisée en ce que** la partie de tête (42) est accueillie en particulier par friction dans le capuchon (12), et que le capuchon (12) présente un contour intérieur de préférence conique.

10. Appareil d'aide à l'ouverture d'une ampoule selon la revendication 9, **caractérisé en ce que** le capuchon (12) présente une saillie (54) inclinée radialement vers l'intérieur pour le maintien de la partie de tête (42).

11. Appareil d'aide à l'ouverture d'une ampoule selon l'une des revendications précédentes, **caractérisée en ce que** le corps de base (14) et le capuchon (12) entourent complètement l'ampoule en verre (40), en laissant éventuellement des fenêtres.

12. Appareil d'aide à l'ouverture d'une ampoule selon l'une des revendications précédentes, **caractérisé en ce que** le corps de base (14) et le capuchon (12) sont formées en deux pièces et à l'état ouvert de l'ampoule (40) et la partie utile (44) est enfoncé dans le corps (14), et la partie de tête (42) est enfoncé dans le capuchon (12), de telle manière que le point de cassure (46) de l'ampoule en verre (40) soit disposé essentiellement enfoncé en face des faces frontales (16, 18) du capuchon (12) et du corps (14).

13. Appareil d'aide à l'ouverture d'une ampoule selon l'une des revendications précédentes, **caractérisée en ce qu'**une saillie (48), orientée depuis l'aide à l'ouverture d'une ampoule (10) vers l'ampoule en verre (40), est prévue, qui maintient l'ampoule en verre (40) et définit la hauteur relative de l'ampoule dans l'appareil d'aide à l'ouverture d'une ampoule (10).
